# EUROPÄISCHE PATENTSCHRIFT

(11) **EP 0 157 369 B1**
(45) Veröffentlichungstag und Bekanntmachung des Hinweises auf die Patenterteilung: **11.10.1989**
(21) Anmeldenummer: 85103751.5
(22) Anmeldetag: 28.03.1985
(51) Int. Cl.: E04F 15/024, F16B 7/14

(54) **Stufenlos verstellbare Stütze für einen Doppelboden**
Steplessly adjustable support for a sectional false floor
Support réglable sans échelons pour un faux plancher surélevé

(30) Priorität: 30.03.1984 DE 3411953
(43) Veröffentlichungstag der Anmeldung: 09.10.1985
(73) Patentinhaber: Rheinhold & Mahla GmbH, D-8000 München 50 (DE)
(72) Erfinder: Micko, Manfred, D-8057 Eching (DE)
(74) Vertreter: Seibert, Rudolf

(56) Entgegenhaltungen:
- FR-A- 2 074 956
- FR-A- 2 317 445
- FR-A- 2 462 299
- US-A- 3 398 933
- US-A- 3 470 663

## Beschreibung

Die Erfindung bezieht sich auf eine stufenlos verstellbare Stütze für einen Doppelboden mit den Merkmalen des Patentanspruches 1.

Üblicherweise müssen in Räumen von Büros, Labors oder Industrieanlagen Energieanschlüsse, Telefonleitungen sowie Klima-Installationen und gegebenenfalls noch Kabel für Datenverarbeitungsanlagen im Boden verlegt werden. Diesen Anforderungen werden die bisher üblichen Kabelkanäle im allgemeinen nicht gerecht, so daß sogenannte « Doppelböden » entwickelt worden sind, d. h. auf der tragenden Unterdecke wird in einem vorgegebenen Abstand ein Oberboden verlegt, so daß der dadurch entstehende Zwischenraum für die erwähnten Installationen genutzt werden kann.

Der Abstand zwischen den beiden Bodenflächen wird insbesondere bei brandschutztechnischen Anforderungen durch stufenlos verstellbare Stahlstützen eingestellt, die aus einer teleskopisch ineinander verschiebbaren und im Gewindeeingriff miteinander stehenden Rohr/Gewindebolzen-Einheit besteht. Durch eine Verdrehung vom Gewindebolzen lassen sich diese in dem Rohr einoder ausfahren, wodurch der entsprechende Abstand eingestellt werden kann.

Nachteilig bei dieser Konstruktion ist jedoch, daß mindestens ein Teil der Stützen verdreht werden muß, so daß sich hierdurch eine entsprechende Drehbewegung zwischen der Stützplatte und der entsprechenden Bodenfläche erigbt. Damit is_{*}also ein Verdrehen bei aufgelegten Bodenplatten nicht möglich. Außerdem ist die exakte Verstellung dieser Stützen um nur geringe Strekken im allgemeinen mit Schwierigkeiten verbunden.

Durch die FR-A-2 317 445 ist eine stufenlos verstellbare Stütze für einen Doppelboden bekannt geworden, die gemäß dem Gattungsbegriff des Patentanspruches 1 aus einem stationären Unterteil mit einer Fußplatte und einem Fußrohr sowie einem vertikal verstellbaren Oberteil mit einer Stützplatte und einem teleskopisch über eine Gewindeverbindung innerhalb des Fußrohres verstellbaren Stützrohr besteht. Dabei ist das Stützrohr mit einem Außengewinde versehen und unverdrehbar im Fußrohr geführt. Das obere Ende des Fußrohres trägt einen verdrehbaren Stellring, dessen Innengewinde in Eingriff mit dem Außengewinde des Stützrohres ist.

Um eine relative Verdrehung zwischen Fußrohr und Stützrohr zu vermeiden, weist das Stützrohr eine Längsnut auf, über das es in nicht näher beschriebener Weise abhängig von der Stellung eines auf das Fußrohr aufgesetzten Kopfes unverdrehbar geführt ist.

Nachteilig bei der vorbekannten Ausführungsform ist, daß die Kräfte auf das Stützrohr so einseitig angreifen, wobei Verkantung und damit Ungleichmäßigkeiten bei der Führung in der Höhenverstellungen nicht zu vermeiden sind.

Aufgabe der Erfindung ist es eine stufenlos verstellbare Stütze für einen Doppelboden der genannten Gattung so weiter zu bilden, daß eine Verstellung in der Höhe ohne Verdrehung der Stützplatte klemmfrei und ohne zusätzliche Werkzeuge erreicht werden kann.

Zur Lösung dieser Aufgabe wird erfindungsgemäß vorgeschlagen, das Stützrohr mit einem mehreckigen Querschnitt zu versehen und den oberen Bereich des Fußrohres auf eine der Außenkontur des Stützrohes entsprechende, mehreckige, Form zu pressen bzw. das obere Ende des Fußrohres durch eine ringförmige Kappe mit einer der Außenkontur des Stützrohres entsprechenden mehreckigen, Öffnung abzuschließen.

Zweckmäßige Ausgestaltungen der Erfindung sind in den Unteransprüchen genannt.

Die mit der Erfindung erzielbaren Vorteile bestehen darin, daß sich Fußrohr und Stützrohr nicht mehr relativ zueinander verdrehen können, sondern daß nur noch ein Verstellring gedreht werden muß, der das Stützrohr nach oben unten verschiebt. Dadurch wird bei einer vertikalen Verschiebung des Stützrohres die Stützplatte zur Aufnahme der Fußbodenplatten nicht mehr um seine Achse gedreht, so daß damit auch eine exaktere Positionierung möglicht ist. Der Verstellring kann problemlos von Hand gedreht werden, so daß sich auf kleine Höhen Differenzen einstellen lassen, ohne daß die Benutzung eines zusätzlichen Werkzeuges erforderlich ist.

Anhand einer schematischen Zeichnung sind Aufbau und Wirkungsweise von Ausführungsbeispielen nach der Erfindung näher erläutert. Dabei zeigen :
Fig. 1 die Seitenansicht einer Stütze mit ringförmiger Kappe
Fig. 2 einen Schnitt durch das Stützrohr mit Blick auf die Kappe entsprechend der Schnittlinie 11-11 nach Fig. 1
Fig. 3 einen Schnitt durch das Stützrohr entsprechend der Schnittlinie III-III mit Blick auf den Verstellring
Fig. 4 eine Seitenansicht einer weiteren Ausführungsform der Stütze mit Mehrkant-Fußrohr
Fig. 5 einen Schnitt durch das Stützrohr entsprechend der Schnittlinie V-V nach Fig. 4 mit Blick von unten auf den Verstellring
Fig. einen Schnitt durch Fußrohr und Stützrohr entsprechend der Schnittlinie VI-VI nach Fig. 4
Fig. 7 einen Blick von oben auf die Stützplatte mit auf einer Seite eingeklinkter Bodentraverse und
Fig. 8 einen Querschnitt durch die Bodentraverse in ihrem Aufhängepunkt entsprechend der Schnittlinie VIII-VIII nach Fig. 7.

Die zunächst in Fig. 1 dargestellte und allgemein mit dem Bezugszeichen 10 versehene Stütze weist ein zylindrisches Fußrohr 12 mit einer starr daran angesetzten Fußplatte 11 auf. Das obere Ende des zylindrischen Fußrohres 12 ist mit einer ringförmigen Kappe 13 versehen, die eine quadratische Öffnung 13a entsprechend Fig. 2 aufweist.

Fußplatte 11, Fußrohr 12 und Kappe 13 bilden somit das stationäre Unterteil der Stütze 10.

Das Oberteil der Stütze 10 wird durch ein Stützrohr 14 mit zum Beispiel quadratischer Au-Benkontur gebildet, an dessen oberen Ende die Stützplatte 16 angeschweißt ist. Das Außendurchmesser-Eckmaß des Stützrohres 14 ist etwas geringer als der Innendurchmesser der Öffnung 13a der Kappe 13 des Unterteils, so daß Stützrohr 14 in der Öffnung 13a und damit in dem Fußrohr 12 verschoben werden kann.

Das Stützrohr 14 ist mit einem Außengewinde 18 versehen, d. h. in die vier Ecken des quadratischen Stützrohres 14 ist ein Gewinde 18 eingeschnitten.

Auf dieses Stützrohr 14 ist nunmehr ein Verstellring 20 - wie insbesondere aus Fig. 3 zu ersehen ist - aufgeschraubt, der auf der oberen Stirnfläche der Kappe 13 aufliegt und dessen Innenfläche mit einem Innengewinde versehen ist, das dem Au- βengewinde 18 Stützrohres 14 entspricht, d. h. das Stützrohr 14 und der Verstellring 20 stehen in Gewindeverbindung miteinander.

Die obere Stirnfläche der Kappe 13 ist mit einer radialen rippenförmigen Noppe 21 versehen, die als Drehsicherung dient und in formschlüssigen Eingriff mit einer der entsprechenden nutförmigen Aussparungen 22 kommt, die in gleichen Winkelabständen in der Unterseite des Verstellringes 20 eingelassen sind. Bei dem Ausführungsbeispiel nach Fig. 3 weist der Verstellring 20 beispeilsweise 8 Aussparungen 22 auf, so daß der Verstellring 20 durch Eingriff zwischen einer Aussparung 22 und der Noppe 21 in einer entsprechenden Winkellage in Bezug auf Stützrohr 14 und Fußrorh 12 angeordnet werden kann.

Die Stütze 10 wird in der aus Fig. 1 ersichtlichen Lage zwischen der tragenden Decke und den Doppelbodenplatten angeordnet, wobei die Fußplatte 11 fest auf dem Unterboden aufliegt und dort befestigt werden kann. Durch eine Drehbewegung des Verstellrings 20 wird das quadratische Stützrohr 14 ebenfalls ohne Verdrehung nach oben bzw. unten verschoben, so daß der gewünschte Abstand eingestellt werden kann. Nach Beendigung der Verstellung rastet die Noppe 21 in einer Aussparung 22 ein, so daß der Verstellring 20 in der entsprechenden Winkellage und damit das Stützorhr 14 in der entsprechenden Höhe fixiert sind.

In Fig. 4 ist eine weitere vorteilhafte Ausgestaltung einer derartigen Stütze 30 dargestellt, die gegenüber der nach Fig. 1 gewisse Vereinfachungen aufweist. Das Stützrohr 31 ist hierbei - wie sich aus den Querschnitten nach Fig. 5 und 6 ergibt - als zum Beispiel Sechskantrohr ausgebildet, wobei in die außenliegenden Konturen ebenfalls ein Gewinde 32 eingeschnitten ist. Das im Unterteil zylindrischen Fußrohr 33 ist im oberen Bereich 34 entsprechend der Außenkontur des Stützrohres 31 als Sechskant gepreßt und stellt damit die Verdrehsicherung für das Stützrohr 31 dar. Der auf das Stützrohr 31 aufgeschraubte Stellring 35 liegt somit unmittelbar auf der Oberkante 6 des Fußrohres 33 auf. Durch entsprechendes Verdrehen dieses Stellringes 35 wird das Stützrohr 31 in seiner Höhe - ohne sich selbst zu verdrehen - verstellt.

Zur Justierung und Arretierung ist - wie insbesondere aus Fig. 5 zu ersehen ist - der Stellring 35 auf seiner Unterseite mit einer Eindrückung 37 entsprechend der Kontur der Oberkante 36 des Fußrohres 33 versehen, wodurch der Stellring 35 jeweils nach einer Verdrehung um 60° einrasten und damit arretiert werden kann.

Die am oberen Ende des Stützrohres 31 aufgeschweißte Stützplatte 40 ist noch einmal in Aufsicht in Fig. 7 dargestellt. Auf diese Stützplatte 40 können unmittelbar oder über eine entsprechend geformte Zwischenplatte aus Kunststoff jeweils die Ecken vier benachbarter Bodenplatten aufgelegt werden. Zur Einsparung der Anzahl der zu verwendenden Stützen 10 oder 30 oder zur Erhöhung der Traglast ist es jedoch auch möglich, zwischen im jeweils doppelten Abstand der Breite einer Bodenplatte angeordnete Stützentraversen 41 anzuordnen, auf die die Bodenplatten dann aufgelegt werden. Zur Halterung dieser Traversen 41 sind in die Stützplatte 40 radial verlaufende schlitzförmige Ausnehmungen 42 eingelassen, in die dann senkrecht abgewinkelte Lappen 43 der horizontal aufgelegten Traversen 41 eingreifen, wie man das insbesondere auch aus dem Querschnitt nach Fig. 8 ersieht. Damit werden die Traversen 41 exakt und sicher fixiert, wobei bei entsprechenden Toleranzen von Ausnehmung 42 und abgewinkelten Lappen 43 noch gewisse Längendifferenzen ausgeglichen werden können.

Durch die beschriebene Ausbildung der Stützen ist also eine stufenlose vertikale Verstellung der Höhe des Doppelbodens möglich, ohne daß dabei die räumliche Lage der Stützplatten 16 bzw. 40 verändert wird. Dies ist besonders dann von Vorteil, wenn eine Nachjustierung bei bereits aufgelegten Traversen 41 erfolgen soll.

## Patentansprüche

1. Stufenlos verstellbare Stütze (10 ; 30) für einen Doppelboden, bestehend aus einem stationären Unterteil mit einer Fußplatte (11) und einem Fußrohr (12 ; 33) sowie einem vertikal verstellbaren Oberteil mit einer Stützplatte (16 ; 40) und einem teleskopisch über eine Gewindeverbindung innerhalb des Fußrohres (12; 33) verstellbaren Stützrohr (14 ; 31), wobei das Stützrohr (14 ; 31) mit einem Außengewinde (18; 32) versehen und unverdrehbar im Fußrohr (12 ; 33) geführt ist und auf dem oberen Ende des Fußrohres (12 ; 33) ein verdrehbarer Stellring (20 ; 35) aufliegt, dessen Innengewinde in Eingriff mit dem Außengewinde (18 ; 32) des Stützrohres (14; 31) ist, dadurch gekennzeichnet, daß das Stützrohr (14 ; 31) einen mehreckigen Querschnitt aufweist und daß der obere Bereich (34) des Fußrohres (33) auf eine der Außenkontur des Stützrohres (31) entsprechende, mehreckige Form gepreßt bzw. das obere Ende des Fußrohres (12) durch eine ringförmige Kappe (13) mit einer der Außenkontur des Stützrohres (14) entsprechende, mehreckige Öffnung (13a) abgeschlossen ist.

2. Stütze nach Anspruch 1, dadurch gekennzeichnet, daß der Querschnitt der Stütze (14 ; 31) als regelmäßiges Vieleck, insbesondere Quadrat, Sechseck oder Achteck ausgestaltet ist.

3. Stütze nach Anspruch 1, dadurch gekennzeichnet, daß die Kappe (13) auf ihrer Oberseite eine radiale, rippenförmige Noppe (21) aufweist, die in eine von auf der Unterseite des Verstellringes (20) eingelassenen nutförmigen Ausnehmungen (22) einrastet.

4. Stütze nach Anspruch 1, dadurch gekennzeichnet, daß der Verstellring (35) auf seiner Unterseite eine Eindrükkung (37) entsprechend der Kontur der Oberkante (36) des Fußrohres (33) zur einrastbaren Arretierung aufweist.

## Claims

1. A steplessly adjustable support (10 ; 30) for a false floor, consisting of a stationary lower part comprising a base plate (11) and a base tube (12 ; 33) and a vertically adjustable upper part comprising a support plate (16 ; 40) and a support tube (14; 31) which is telescopically adjustable via a threaded connection in the base tube (12 ; 33) through a threaded connection, where the support tube (14 ; 31) is provided with an external thread (18 ; 32) and is non-rotatabie in the base tube (12 ; 33) and where a rotatable adjusting ring (20 ; 35) is positionned on the upper end of the base tube (12 ; 33), the- internal thread of the rotatable adjusting ring (20 ; 35) engaging with the external thread (18 ; 32) of the support tube (14; 31), characterised in that the support tube (14; 31) has a polygonal cross-section and that the upper region (34) of the base tube (33) is pressed on to a polygonal frame corresponding to the outer contour of the support tube (31), or the upper end of the base tube (12) is closed by an annular cap (13) having a polygonal opening (13a) corresponding to the outer contour of the support tube (14).

2. A support as claimed in Claim 1, characterised in that the cross-section of the support (14 ; 31) is in the form of a regular polygon, in particular a square, hexagon or octagon.

3. A support as claimed in Claim 1, characterised in that on its upper side, the cap (13) has a radial, rib-shaped knob (21) which engages into one of groove-shaped recesses (22) inlet into the underside of the adjusting ring (20).

4. A support as claimed in Claim 1, characterised in that on its underside, the adjusting ring (35) is provided with an indentation (37) corresponding to the contour of the upper edge (36) of the base tube (33) for locking engagement.

## Revendications

1. Support à réglage continu (10, 50) pour un faux plancher, constitué par une partie inférieure fixe pourvue d'un patin d'appui inférieur (11) et d'un tube inférieur (12, 33) ainsi que par une partie supérieure déplaçable verticalement et à plaque d'appui supérieure (16, 40), et avec un tube d'appui (14, 31) réglable téléscopiquement, par l'intermédiaire d'une liaison à vissage, à l'intérieur du tube inférieur (12, 33), le tube d'appui (14, 31) étant pourvu d'un filetage extérieur (18, 32) et étant guidé dans le tube inférieur (12, 33) sans pouvoir y tourner, alors que sur l'extrémité supérieure du tube inférieur (12, 33) repose une bague de réglage (20, 35) capable de tourner et dont le filetage intérieur est en prise avec le filetage extérieur (18, 32) du tube d'appui (14, 31), caractérisé par le fait que le tube d'appui (14, 31) présente une coupe transversale polygonale et que la partie supérieure (34) du tube inférieur (33) est conformée suivant un profil polygonal correspondant au contour extérieur du tuyau d'appui (31) ou que l'extrémité du tube inférieur (12) est fermée par un capot annulaire (13) présentant une ouverture polygonale qui correspond au contour extérieur du tube d'appui (14).

2. Support selon la revendication 1, caractérisé par le fait que la section transversale de l'appui (14, 31) a la forme d'un polygone régulier, en particulier d'un carré, d'un hexagone ou d'un octogone.

3. Support selon la revendication 1, caractérisé par le fait que le capot (13) comporte sur sa face supérieure un appendice radial (21) ou de la forme d'une nervure qui pénètre dans une ouverture en forme de gorge (22) ménagée dans la face inférieure de la bague de réglage (20).

4. Support selon la revendication 1, caractérisé par le fait que la bague de réglage (35) comporte dans sa face inférieure une dépression (37) qui correspond au contour du bord supérieur (36), en vue d'une liaison par enclenchement.
